# DEMANDE DE BREVET EUROPEEN

(11) **EP 0 120 788 A1**
(43) Date de publication de la demande: **03.10.1984**
(21) Numéro de dépôt: 84400597.5
(22) Date de dépôt: 23.03.1984
(51) Int. Cl.: E04F 13/08

(54) **Complexe d'isolation thermique par l'extérieur**

(30) Priorité: 23.03.1983 FR 8304774
(71) Demandeur: CIDE-COMPAGNIE D'IMPORTATION DE DIFFUSION ET D'EXPORTATION S.A., Société dite:, F-75012 Paris (FR); Compagnie pour la Maîtrise de l'Energie COMETEC FRANCE, F-75012 Paris (FR); AVECO VOR EST, Chivres-Val 02200 Soissons (FR)
(72) Inventeur: Damiguet, Jean-Jacques, F-94160 Saint Mande (FR); Deperne, Yves, F-78220 Viroflay (FR); Van Hille, Francis, F-02200 Soissons (FR); Durieux, Pierre, Crouy F-02200 Soissons (FR)
(74) Mandataire: Moncheny, Michel

(57) **Abrégé**

La présente invention a pour objet un complexe d'isolation thermique par l'extérieur d'une paroi (2), comprenant des panneaux (1) de parament extérieur, des panneaux (5) isolant thermique placés contre la paroi à isoler de façon à ménager un espace vide (6) les séparant de la face interne des panneaux (1) de parement, et des moyens (3,4) de fixation des éléments constitutifs du complexe d'isolation, caractérisé ce que les moyens de fixation comprennent une patte de fixation (3) réglable constituée d'un corps percé d'un orifice oblong (8), terminé par deux ailes (9, 12) perpendiculaires au corps (7), l'une (9) des ailes étant appliquée sur la paroi (2), l'autre aile (12) étant parallèle à la première et s'étendant du côté opposé du corps (7) par rapport à la première aile (9), et un élément de support (4) du panneau de parement (1) fixé à ce dernier, présentant au moins une branche (14) perpendiculaire au plan du panneau, munie à son extrémité libre d'un orifice pour le passage de moyens d'assemblage (16) de l'élément (4) et de la patte (3), la branche (14) coopérant avec le corps (7) de la patte (3) et les moyens d'assemblage (16) pour solidariser le panneau de parement (1) à la paroi (2).

## Description

La présente invention est relative à l'isolation thermique par l'extérieur des bâtiments et plus particulièrement à un complexe d'isolation thermique destiné à être monté sur la paroi extérieure de bâtiments existants ou à construire,comportant des panneaux décoratifs et isolants connus dans la technique sous le nom de vêtures.

Les techniques connues d'isolation par l'extérieur consistent à placer contre la face extérieure de la paroi à isoler un matériau isolant thermique sous forme d'une couche d'une épaisseur appropriée, puis à fixer ensuite une nouvelle paroi extérieure qui deviendra la face visible de l'extérieur à laquelle on désire conférer outre des qualités d'étanchéité à l'eau et de résistance aux intempéries, des qualités esthétiques de finition de l'aspect extérieur du bâtiment.

On peut par exemple réaliser cette paroi extérieure dite de parement à l'aide d'ardoises fixées sur un réseau de lattes de bois elles-mêmes fixées au mur. Cette technique présente l'inconvénient qu'aucune standardisation n'est possible et est très coûteuse en main- d'oeuvre puisqu'il est nécessaire de constituer le réseau de lattes de bois et de fixer ensuite les ardoises.

On peut également concevoir de réaliser la paroi de ce parement à l'aide de bardages métalliques fixés sur des entretoises, mais là encore, il n'y a pas de standardisation possible et, d'autre part, l'aspect esthétique est peu accepté, surtout lorsqu'il s'agit de bâtiments d'habitation.

On peut encore réaliser un parement extérieur en bois mais, dans ce cas, on se trouve confronté aux mêmes problèmes ultérieurs d'entretien du matériau.

On connaît enfin des matériaux sous forme de plaques préfabriquées qui comprennent un panneau de parement extérieur contre la surface interne duquel est fixé un isolant thermique, l'ensemble étant fixé contre la paroi à isoler à l'aide de vis ou par spitage. Cette technique présente cependant l'inconvénient qu'aucun vide d'air n'est ménagé entre le panneau de parement et la surface de la paroi à isoler. Pour remédier à cette difficulté, on est alors amené à placer contre la surface de la paroi à isoler des entretoises mais cette solution s'oppose à la facilité de mise en oeuvre recherchée qui conditionne le coût de l'opération.

La présente invention vise à remédier à ces inconvénients en fournissant un complexe d'isolation thermique par l'extérieur pour façades, qui permette une facilité de mise en oeuvre, un faible coût de pose et une grande longévité, tout en assurant des performances d'isolation thermique accrues.

La présente invention a ainsi pour objet un complexe d'isolation thermique par l'extérieur d'une paroi, comprenant des panneaux de parement extérieur, des panneaux isolant thermique placés contre la paroi à isoler de façon à ménager un espace vide les séparant de la face interne des panneaux de parement, et des moyens de fixation des éléments constitutifs du complexe d'isolation, caractérisé en ce que les moyens de fixation comprennent une patte de fixation réglable constituée d'un corps percé d'un orifice oblong, terminé par deux ailes perpendiculaires au corps, l'une des ailes étant appliquée sur la paroi, l'autre aile étant parallèle à la première et s'étendant du côté opposé du corps par rapport à la première aile, et un élément de support du panneau de parement fixé à ce dernier, présentant au moins une branche perpendiculaire au plan du panneau, munie à son extrémité libre d'un orifice pour le passage de moyens d'assemblage de l'élément et de la patte, la branche coopérant avec le corps de la patte et les moyens d'assemblage pour solidariser le panneau de parement à la paroi.

L'élément de support est une barre plate repliée en forme de U dont la base plane correspondant au fond du U est fixée au panneau de parement extérieur, les branches étant pliées à 90° par rapport à la base.

Selon une variante, l'élément de support est une barre plate en forme de L.

D'autres caractéristiques et avantages de la présente invention apparaîtront au cours de la description ci-après, faite en référence au dessin annexé sur lequel :
la Fig. 1 est une vue de l'extérieur en perspective avec enlèvement partiel de certains éléments du complexe d'isolation thermique par l'extérieur selon la présente invention;
la Fig. 2 est une vue,du côté de la face externe,des panneaux de parement extérieurs mis en oeuvre dans le complexe de la présente invention de la Fig. 1;
les Fig. 3 et 4 sont des vues en coupe horizontale de deux modes de réalisation des pattes de fixation et des éléments de support entrant dans la structure du complexe selon la présente invention.

Sur la Fig. 1, le complexe d'isolation thermique est représenté v u de l'extérieur de la paroi à isoler, de sorte que les panneaux de parement extérieurs 1 figurent au premier plan. Ces panneaux 1 de parement extérieurs sont fixés sur une paroi 2 qui est, en général, le mur extérieur d'un bâtiment, ,à l'aide de moyens de fixation qui sont constitués d'une patte de fixation 3 et d'un élément de support 4. La patte de fixation 3 est fixée à la paroi 2 à isoler, alors que l'élément de support 4 est fixé au panneau 1 de parement extérieur. La patte de fixation 3 et l'élément de support 4 sont ensuite assemblés et rendus solidaires pour fixer le panneau de parement extérieur 1 à la paroi à-isoler.

Le complexe d'isolation thermique par l'extérieur selon la présente invention comporte en outre des panneaux isolant thermique 5 qui sont placés contre la paroi 2 et maintenus en position grâce à la patte de fixation 3, comme il sera exposé ci-après. Ces panneaux isolant thermique sont, par ailleurs, maintenus espacés des panneaux 1 de parement extérieur de façon à laisser subsister entre la face interne de ces panneaux 1 et la face externe des panneaux isolant thermique 5 un vide d'air 6 qui concourt à l'efficacité d'isolation thermique du complexe selon la présente invention.

La patte de fixation 3 comporte un corps 7 sensiblement plan et percé en son milieu d'un trou oblong 8. Le corps 7 est terminé par deux ailes s'étendant perpendiculairement au corps. La première aile 9 plane de forme sensiblement rectangulaire est appliquée contre la paroi 2 et comporte un orifice oblong 10 pour le passage d'une vis de fixation 11 à la paroi 2. Un talon 20 en PVC est placé entre l'aile 9 et la paroi 2. La seconde aile 12, parallèle à la première, s'étend à partir de l'autre extrémité du corps 7 du côté opposé à la première aile 9 par rapport au corps et détermine une surface de maintien du panneau isolant 5. Cette aile 12 est prolongée vers le bas de façon à assurer un maintien simultané de deux panneaux isolants 5 adjacents dans une direction verticale.

Le corps 7 comporte sur au moins une partie de la longueur de ses bords longitudinaux des rebords 13a et 13b obtenus par découpe et pliage qui délimitent un chemin de guidage d'une partie libre de l'élément de support 4 avec lequel la patte de fixation 3 coopère.

L'élément de support 4 comporte au moins une branche 14 perpendiculaire au plan du panneau 1 de parement extérieur, dont l'extrémité libre s'engage entre les rebords 13a et 13b, et comporte un orifice 15 disposé en regard du trou oblong 8 pratiqué dans le corps 7 de la patte de fixation 3. L'orifice 15 et le trou oblong 8 reçoivent un ensemble vis-écrou pour assembler la patte 3 et l'élément de support 4, le trou oblong 8 permettant de régler l'épaisseur du vide 6 ménagé entre le panneau isolant thermique 5 et le panneau de parement extérieur 1.

L'élément de support 4 peut être réalisé selon deux variantes en fonction de la position du panneau 1 de parement extérieur dans l'ensemble.

Selon une première variante illustrée à la Fig. 3, l'élément de support 4 se présente sous forme d'une barre plate repliée en forme de U, dont la base 30 plane correspond au fond du U et est fixée à l'intérieur du panneau 1 à la partie supérieure de ce dernier. Les branches 14 sont perpendiculaires à la base 30 et sont assemblées avec l'élément de fixation 3, grâce aux orifices 15 à travers lesquels passe l'ensemble vis-écrou 16 représenté à la Fig. 1.

La branche 14 de l'élément de support 4 comporte également près de la base 30 un orifice 31 pour le passage d'un élément de solidarisation 17 de deux éléments de support adjacents_{/}entre eux.

Des orifices 32a à 32c sont prévus sur la base de l'élément de support, afin de permettre une fixation de ce dernier au panneau de parement extérieur 1 comportant également des orifices prévus à cet effet, comme décrit ci-après.

Selon une variante de l'élément de support 4 représentéeà la Fig. 4, cet élément est également une barre plate repliée en forme de L comportant une base 40 et une branche 14 identique à celle décrite précédemment. Ce mode de réalisation est destiné à être utilisé pour des panneaux d'extrémité qui ont été coupés et doivent constituer un raccordement avec une autre face du bâtiment à isoler.

Les éléments de support 4 sont fixés au panneau de parement extérieur 1 à l'aide d'ensembles vis-écrou qui sont reçus dans des orifices 18 ménagés dans la partie supérieure du panneau de parement 1.

Les panneaux de parement 1, tels que représentés à la Fig. 2 sont des plaques planes sensiblement parallélépipédiques et de faible épaisseur, comportant sur deux de leurs bords adjacents des feuillures 21 et 22 en déport vers l'intérieur du complexe d'isolation thermique. Ces feuillures 21 et 22 coopèrent avec les bords correspondants de deux panneaux adjacents en fournissant un joint à recouvrement qui, tout en assurant une étanchéité à l'eau, permet l'obtention d'une surface extérieure continue de la paroi extérieure nouvellement créée.

Ces panneaux 1 de parement extérieurs comportent à leur partie inférieure des pattes d'accrochage 23, en général au nombre de 2, qui coopèrent avec la feuillure 21 en déport vers l'intérieur, munie de l'élément de support 4,pour accrocher deux panneaux ensemble.

La patte de fixation 3 et l'élément de support 4 sont réalisés en un matériau résistant tel que de l'acier traité contre la corrosion, en particulier de l'acier galvanisé.

Les panneaux de parement extérieurs 1 peuvent être réalisés en tout matériau moulable, tel que par exemple un liant hydraulique, une résine synthétique, etc., ces matériaux étant de préférence armés.

Le panneau isolant thermique 5 est constitué d'une matière isolante, telle que la laine de verre, la laine de roche, une mousse de matière plastique, telle que le polyuréthanne, le polystyrène. Ces panneaux sont munis d'une encoche 19 à leur partie inférieure afin d'être montés à cheval sur la patte 3 et sont reçus à légère compression sous l'aile 12 qui les maintient en place contre la paroi 2.

Afin de conférer un aspect esthétique aux panneaux 1, on peut mouler tout motif décoratif dans la surface extérieure exposée du panneau de parement 1. Ce motif peut être plan ou en relief et de toute nature géométrique ou non.

Le complexe d'isolation selon la présente invention qui est monté successivement par assemblage des divers éléments de bas en haut et de droite à gauche dans le mode de réalisation représenté,permet de dissimuler à la vue les moyens de fixation dans une feuillure de recouvrement. Son montage est extrêmement simplifié et permet, à l'aide d'éléments standard que sont les pattes de fixation, un montage rapide en suivant éventuellement les faux aplombs grâce à la patte réglable et en ménageant un vide d'air constant sans ossature primaire.

La patte de fixation 3 remplit également la double fonction de fixation à la paroi 2 du panneau de parement extérieur 1 et de maintien de panneau isolant thermique 5 grâce à l'aile 12.

## Revendications

1. Complexe d'isolation thermique par l'extérieur d'une paroi (2), comprenant des panneaux (1) de parement extérieur, des panneaux (5) isolant thermique placés contre la paroi à isoler de façon à ménager un espace vide (6) les séparant de la face interne des panneaux (1) de parement, et des moyens (3,4) de fixation des éléments constitutifs du complexe d'isolation, caractérisé en ce que les moyens de fixation comprennent une patte de fixation (3) réglable constituée d'un corps percé d'un orifice oblong (8), terminé par deux ailes (9,12) perpendiculaires au corps (7), l'une (9) des ailes étant appliquée sur la paroi (2), l'autre aile (12) étant parallèle à la première et s'étendant du côté opposé du corps (7) par rapport à la première aile (9), et un élément de support (4) du panneau de parement(1) fixé à ce dernier, présentant au moins une branche (14) perpendiculaire au plan du panneau, munie à son extrémité libre d'un orifice (31) pour le passage de moyens d'assemblage (16) de l'élément (4) et de la patte (3), la branche (14) coopérant avec le corps (7) de la patte (3) et les moyens d'assemblage (16) pour solidariser le panneau de parement (1) à la paroi (2).

2. Complexe d'isolation selon la revendication 1, caractérisé en ce que l'élément de support (4) est une barre plate repliée en forme de U, dont la base (30) plane correspondant au fond du U est fixée au panneau de parement (1), les branches (14) étant repliées à 90° par rapport à la base (30).

3. Complexe d'isolation selon la revendication 2, caractérisé en ce que la branche (14) de l'élément de support (4) comporte,près de la base du U, un orifice (31) pour le passage d'un moyen de solidarisation (17) des éléments de support (4) entre eux.

4. Complexe d'isolation selon la revendication 1, caractérisé en ce que l'élément de support (4) est une barre plate en forme de L.

5. Complexe d'isolation selon la revendication 1, caractérisé en ce que le corps (7) de la patte de fixation (3) comporte des rebords (13a, 13b) pliés d'un même côté, délimitant un chemin de guidage pour l'extrémité libre de la branche (14) de l'élément de support (4).

6. Complexe d'isolation selon l'une quelconque des revendications précédentes, caractérisé en ce que les panneaux de parement extérieurs sont de forme parallélépipédique de faible épaisseur et comportent sur deux bords adjacents une feuillure (21,22) à déport vers l'intérieur du complexe d'isolation, ces feuillures étant pourvues d'orifices destinés à la fixation à l'élément de support (4).
